# EUROPÄISCHE PATENTSCHRIFT

(11) **EP 1 811 537 B1**
(45) Veröffentlichungstag und Bekanntmachung des Hinweises auf die Patenterteilung: **03.03.2010**
(21) Anmeldenummer: 06405027.1
(22) Anmeldetag: 23.01.2006
(51) Int. Cl.: H01H 33/91

(54) **Schaltkammer für einen gasisolierten Hochspannungsschalter**
Interrupting chamber for a gas insulated circuit breaker
Chambre de coupure pour un disjoncteur électrique

(43) Veröffentlichungstag der Anmeldung: 25.07.2007
(73) Patentinhaber: ABB Technology AG, 8050 Zürich (CH)
(72) Erfinder: Kriegel, Martin, 5424 Unterehrendingen (CH); Vestner, Markus, 78266 Büsingen (DE); Hunger, Olaf, 8200 Schaffhausen (CH)
(74) Vertreter: ABB Patent Attorneys

(56) Entgegenhaltungen:
- EP-A- 0 039 096
- EP-A- 0 398 213
- US-A- 4 048 456
- US-A- 4 182 942
- US-A- 4 229 627
- US-A- 4 467 158

## Beschreibung

### TECHNISCHES GEBIET

Die vorliegende Erfindung bezieht sich auf eine Schaltkammer für einen gasisolierten Hochspannungsschalter nach dem Oberbegriff von Patentanspruch 1. Die Erfindung betrifft auch einen Schalter mit einer solchen Schaltkammer.

Eine Schaltkammer der vorgenannten Art wird im allgemeinen in gasisolierten Leistungsschaltern im Spannungsbereich von über 70 kV und für Ausschaltströme von über 10 kA eingesetzt und ist mit einem Lichtbogenlöscheigenschaften aufweisenden Isoliergas, etwa auf der Basis von Schwefelhexafluorid und/oder Stickstoff und/oder Kohlendioxid, von im allgemeinen bis zu einigen bar Druck gefüllt. Schalten diese Leistungsschalter einen grossen Kurzschlussstrom, so wird durch den sich bildenden Schaltlichtbogen explosionsartig eine erhebliche Menge an heissem Lichtbogengas freigesetzt, welches zur Löschung des Schaltlichtbogens verwendet werden kann. Tritt dieses Gas aus der Schaltkammer aus, so können ein die Schaltkammer umgebender Gasraum sowie am Aufbau und an der Halterung der Kammer beteiligte Isolatoren dielektrisch unzulässig hoch beansprucht werden. Daher werden die heissen Lichtbogengase zuvor in dielektrisch unkritischen Räumen der Schaltkammer gekühlt. Beim Schalten kleiner Ströme reicht die anfallende Menge an Lichtbogengas zur Löschung des Schaltlichtbogens im allgemeinen nicht aus. Daher ist eine Blashilfe zur Erzeugung von Löschgas vorgesehen, welche im allgemeinen als Kolben-Zylinder-Kompressionsvorrichtung ausgebildet ist.

### STAND DER TECHNIK

Eine Schaltkammer der eingangs genannten Art ist beschrieben in US 4 467 158 A und weist einen isoliergasgefüllten Metallbehälter 21 auf, in dem eine Unterbrechereinheit mit einer Kontaktanordnung und einer Kolben-Zylinder-Kompressionsvorrichtung 22 angeordnet ist. Der Zylinder 28 der Kompressionsvorrichtung ist beweglich ausgebildet und enthält in koaxialer Anordnung einen von einem Antrieb 30 axial verschiebbaren, hohlzylinderförmigen Kontaktträger 29, an dem eine Lichtbogenkontaktanordnung 41 der Kontaktanordnung angebracht ist. Bei einem Schaltvorgang gleitet der Kontaktträger 29 mit seiner Mantelfläche auf der als Führungselement einer Gleitführung des Trägers 29 wirkenden Innenwand eines ringförmigen Kolbens 27 der Kompressionsvorrichtung. Hierbei gebildetes, heisses Lichtbogengas expandiert durch den Kontaktträger 29 in einen Abströmraum. Der Kolben 27 und ein als Wand des Abströmraums wirkendes Tragteil 24 des Kolbens sind als Montageeinheit ausgeführt. Diese Montageeinheit ist an einem auf einem Hohlisolator 25 abgestützten hohlen Stromanschluss 26 befestigt. Am Stromanschluss 26 ist auch eine das Tragteil 24 koaxial umgebende Wand angebracht, welche einen zwischen Tragteil 24 und Wand angeordneten Auspuffraum der Schaltkammer radial nach aussen begrenzt.

Eine Schaltkammer mit einem Abströmraum ist auch in EP 1 403 891 A1 beschrieben. Der Abströmraum umgibt einen offenen Rohrabschnitt eines rohrförmig ausgebildeten Lichtbogenkontakts der Schaltkammer, durch den beim Ausschalten eines grossen Kurzschlussstroms vom Schaltlichtbogen gebildetes heisses Lichtbogengas explosionsartig auspuffen kann. Im Abströmraum wird das auspuffende Lichtbogengas beruhigt. Hierbei verbessern sich die dielektrischen Eigenschaften des Gases. In einem den Abströmraum umgebenden Auspuffraum werden die dielektrischen Eigenschaften des aus dem Abströmraum abströmenden Gases weiter verbessert. Nach Austritt aus dem Auspuffraum kann dann das Gas bedenkenlos in einen die Schaltkammer umgebenden, dielektrisch hoch belasteten Gasraum geführt werden. Mit einer solchen Schaltkammer können bei geringen Abmessungen grosse Ausschaltleistungen erreicht werden. Zum Schalten kleiner Ströme enthält diese Schaltkammer eine Kolben-Zylinder-Kompressionsvorrichtung. In dieser Kompressionsvorrichtung wird komprimiertes Löschgas gebildet, mit dem ein beim Ausschalten eines kleinen Stroms gebildeter, energieschwacher Schaltlichtbogen erfolgreich beblasen werden.

Ein in US 4 229 627 A beschriebener Schalter weist zwei relativ zueinander verschiebbare Schaltstücke auf, die in einem mit Isoliergas, insbesondere SF₆, gefüllten Gehäuse angeordnet sind. Das Gehäuse ist von einem Isolierrohr und zwei gasdicht an den Stirnseiten des Isolierrohrs befestigten Endplatten gebildet. An der Endplatte ist das Schaltstück feststehend gehalten, wohingegen ein als Rohr ausgeführter Kontaktträger des Schaltstücks in gasdichter Weise durch die Endplatte ins Gehäuse geführt ist. Im Inneren des Gehäuses ist eine an der Endplatte befestigte Montageeinheit vorgesehen, welche einen als Hohlzylinder ausgeführten Träger und einen am Träger feststehend gehaltenen Kolben einer Kompressionsvorrichtung zur Erzeugung von komprimiertem Löschgas aufweist. Der Träger umschliesst einen koaxial um den hohlen Kontaktträger geführten Raum, welcher über Öffnungen im Kontaktträger mit dem Inneren des Kontaktträgers und über Öffnungen im Träger mit dem isoliergasgefüllten Schaltkammergehäuse kommuniziert. Der Kontaktträger ist durch den Kolben hindurchgeführt und trägt an einem durch den Kolben geführten, freien Ende einen hohlen Lichtbogenkontakt, der beim Öffnen des Schalters einen Fusspunkt eines Schaltlichtbogens trägt.

Vom Schaltlichtbogen beim Öffnen gebildetes heisses Lichtbogengas strömt über den hohlen Lichtbogenkontakt, den Kontaktträger und die im Kontaktträger vorgesehenen Öffnungen zunächst in den vom Kontaktträger umschlossenen Raum und von dort über die im Träger vorgesehenen Öffnungen direkt ins Innere des Gehäuses. Das aus dem vom Kontaktträger umschlossenen Raum tretende Lichtbogengas wird hierbei unmittelbar an das dielektrisch stark belastete Isolierrohr des Schaltkammergehäuses geführt.

US 4 182 942 A zeigt einen gasisolierten Hochspannungsschalter, bei dem eine Unterbrechereinheit mit einer Kontaktanordnung und einer Kolben-Zylinder-Kompressionsvorrichtung in einem isoliergasgefüllten Metallbehälter angeordnet ist. Bei diesem Stand der Technik wird aus einem hohlen Lichtbogenkontakt austretendes heisses Auspuffgas in einem Abströmraum gekühlt und nachfolgend über Öffnungen in einer den Abströmraum nach aussen begrenzenden Wand in den Metallbehälter ausgestossen.

Ein in EP 0 039 096 A beschriebener Blaskolbenschalter weist eine Kompressionsvorrichtung auf mit einem Kompressionsraum, der durch einen beweglich ausgeführten Blaszylinder und einen ringförmig ausgebildeten Blaskolben begrenzt ist. Durch den Blaskolben hindurch ist ein rohrförmig ausgebildeter Lichtbogenkontakt des Schalters geführt. Der Blaskolben ist feststehend gehalten an einem freien Ende eines Stützrohrs, dessen den Kolben haltendes Ende verjüngt ausgebildet ist. Der Kolben weist daher einen kreisscheibenförmigen Ringkörper mit zwei freiliegenden Stirnflächen auf. In diesem Ringkörper ist ein Rückschlagventil angeordnet, welches den Kompressionsraum mit dem Kompressionsraum einer weiteren Kompressionsvorrichtung verbindet. Eine Dichtung verhindert, dass aus dem Lichtbogenkontakt tretendes heisses Auspuffgas an das Rückschlagventil gelangt.

EP 0 398 213 A zeigt einen Blaskolbenschalter mit einer in einem isoliergasgefüllten Volumen angeordneten Schalteinheit. Beim Ausschalten wird heisses Auspuffgas aus einem rohrförmigen Lichtbogenkontakt der Schalteinheit in einen diesen Kontakt im Bereich von Austrittsöffnungen umgebenden Abströmraum geführt, von dem es direkt in das Volumen strömt.

Ein aus US 4 048 456 A bekannten Blaskolbenschalter weist einen von einem Antrieb längs einer Achse verschiebbaren Lichtbogenkontakt auf, der in zwei längs der Achse versetzt angeordneten Gleitlagern geführt ist.

### DARSTELLUNG DER ERFINDUNG

Der Erfindung, wie sie in den Patentansprüchen angegeben ist, liegt die Aufgabe zugrunde, eine Schaltkammer der eingangs genannten Art zu schaffen, welche sich durch einen einfachen Aufbau auszeichnet und kostengünstig gefertigt werden kann.

Bei der Schaltkammer nach der Erfindung weist eine Montageeinheit zwei durch Zusammenstecken lösbar miteinander verbundene Formteile auf, von denen das erste die Wand eines Abströmraums und den Kolben einer Kompressionsvorrichtung bildet und das zweite ein zweites von zwei Führungselementen einer Gleitführung trägt. Dadurch ist es möglich, dass feststehende Teile der Schaltkammer, wie der Kolben, der Abströmraum und die beiden Führungselemente der Gleitführung, in eine einzige Montageeinheit integriert sind. Die Montageeinheit ist in fertigungstechnisch vorteilhafter Weise durch Zusammenstecken zweier Formteile vorgefertigt und wird bei der Montage der Schaltkammer in einem einzigen Montageschritt an einem Flansch eines Gehäuses der Schaltkammer festgesetzt. Dadurch, dass die Montageeinheit zwei durch Stecken zusammengeführte Formteile aufweist, können bestimmte funktionelle Teile, wie etwa der Kolben, in einem kostengünstigen Giessverfahren und ohne spanabhebende Nachbearbeitung in die Montageeinheit eingeformt werden.

In einer bevorzugten Ausführungsform der Schaltkammer nach der Erfindung ist das zweite Führungselement aus einem elektrisch leitenden Lagermetall gebildet und dient der Stromübertragung von der Montageeinheit auf den rohrförmigen Lichtbogenkontakt. Es wird so zusätzlich die Funktion der Stromübertragung von der Montageinheit auf den Lichtbogenkontakt sichergestellt.

Trägt die Montageeinheit eine das zweite Führungselement gegenüber dem Abströmraum abschirmende Dichtung, so wird das zweite Führungselement der Gleitführung vor heissem Auspuffgas geschützt.

Eine sichere Halterung der Montageeinheit in der Schaltkammer ist gewährleistet, wenn das erste Formteil auf einem ans Schaltkammergehäuse der Schaltkammer angeformten oder mit diesem starr verbundenen Flansch aufgesetzt und mit dem Flansch kraftschlüssig verbunden ist. Ein besonders guter Kraftschluss wird erreicht, wenn das zweite Formteil mit Hilfe einer Schraubverbindung zwischen dem Flansch und dem ersten Formteil verklemmt ist.

Mit Vorteil ist der Kolben an einem verjüngt ausgeführten Abschnitt der Wand gehalten und trägt ein Steuerventil, das in einem an den Auspuffraum grenzenden äusseren Abschnitt des Kolbens angeordnet ist. Das beim Schliessen der Schaltkammer die Zirkulation des in der Schaltkammer vorgesehenen Isoliergases begünstigende Steuerventil ist dann der unmittelbaren Wirkung des Auspuffgases entzogen.

### KURZE BESCHREIBUNG DER ZEICHNUNGEN

Anhand von Zeichnungen wird nachfolgend ein Ausführungsbeispiel der Erfindung näher erläutert. Hierbei zeigt die einzige Figur eine Aufsicht auf einen längs einer Achse geführten Schnitt durch einen Teil einer Schaltkammer nach der Erfindung, bei dem die oberhalb der Achse gelegene Hälfte einer axialsymmetrisch ausgeführten Kontaktanordnung der Schaltkammer geschlossen ist und die unterhalb der Achse gelegene Hälfte während eines Ausschaltvorganges geöffnet wird.

### WEGE ZUR AUSFÜHRUNG DER ERFINDUNG

Die in der einzigen Figur dargestellte Schaltkammer ist Teil eines Hochspannungsleistungsschalters und kann beispielsweise in einem Hochspannungsnetz mit einer Nennspannung von 250 kV eingesetzt werden. Diese Kammer enthält ein mit einem komprimierten Isoliergas, etwa auf der Basis Schwefelhexafluorid oder eines Schwefelhexafluorid enthaltenden Gasgemischs, gefülltes und weitgehend rohrförmig gestaltetes Gehäuse 1 sowie eine vom Schaltkammergehäuse 1 aufgenommene und weitgehend axialsymmetrisch gestaltete Kontaktanordnung 2. Die Kontaktanordnung 2 weist zwei Lichtbogenkontakte 3, 4 auf, von denen der Lichtbogenkontakt 3 längs der Symmetrieachse 5 bewegbar angeordnet und der Lichtbogenkontakt 4 feststehend im Gehäuse 1 gehalten ist. Der Kontakt 4 muss nicht notwendigerweise feststehend, er kann auch beweglich ausgebildet sein. Die beiden Lichtbogenkontakte sind von einer Isolierdüse 6 koaxial umfasst. Mit den Bezugszeichen 7 und 8 sind zwei rohrförmige Nennstromkontakte bezeichnet, von denen der eine, nämlich 7, mit Hilfe eines Zylinderbodens 9 starr und elektrisch leitend mit dem Lichtbogenkontakt 3 verbunden ist. Der andere Nennstromkontakt, nämlich 8, ist über ein nicht dargestelltes Verbindungselement mit dem Lichtbogenkontakt 4 elektrisch leitend verbunden.

Der Nennstromkontakt 7 bildet den Aussenmantel eines mit Isoliergas gefüllten, hohlzylinderförmig ausgebildeten Volumens, dessen Innenwand vom Lichtbogenkontakt 3, dessen rechte Stirnwand von der Isolierdüse 6 und dessen linke Stirnwand von einem feststehenden, ringförmig ausgebildeten Kolben 10 einer Kompressionsvorrichtung 11 gebildet ist. Das Volumen ist durch den Zylinderboden 9 in ein konstanten Rauminhalt aufweisendes Heizvolumen 12 und ein veränderlichen Rauminhalt aufweisendes Kompressionsvolumen 13 unterteilt. Beim Ausschalten kommuniziert das Heizvolumen 12 mit einer einen Schaltlichtbogen aufnehmenden Lichtbogenzone 14 (untere Hälfte der Figur). Das Kompressionsvolumen 13 kommuniziert über ein im Zylinderboden 9 vorgesehenes, nicht dargestelltes Rückschlagventil mit dem Heizvolumen 12 sobald der Druck im Kompressionsvolumen 13 höher als im Heizvolumen 12 ist.

Der Kolben 10 ist an einer Aussenwand 15 eines torusförmigen Abströmraums 16 gehalten. Die Haltekraft wird ersichtlich dadurch erreicht, dass der Kolben 10 und die Wand 15 in ein fertigungstechnisch vorteilhaftes Formteil 17 integriert sind. Die Haltekraft kann aber auch durch ein Verbindungselement, etwa eine Schraub- oder Pressverbindung, erreicht werden. In jedem Fall trägt der Kolben 10 in koaxialer Anordnung auf seiner Innenseite mindestens ein ringförmig ausgebildetes Führungselement 18 und auf seiner Mantelfläche mindestens eine ringförmige Dichtung 19. Der Abströmraum 16 weist konstanten Rauminhalt auf und ist durch die Wand 15 nach aussen und durch den Lichtbogenkontakt 3 sowie ein Formteil 20 aus elektrisch leitendem Material nach innen begrenzt. Nach links ist der Abströmraum 16 weitgehend durch die Formteile 17, 20 begrenzt und nach rechts durch einen sich verjüngenden Abschnitt 21 der Wand 15 sowie einen das Führungselement 18 haltenden Abschnitt des Kolbens 10. Der Abströmraum 16 umgibt den rohrförmigen Lichtbogenkontakt 3 in einem Kontaktrohrabschnitt, in dem mindestens ein Gasdurchlass 22 in die Rohrwand eingeformt ist. In die Wand 15 ist mindestens eine Öffnung 23 eingeformt, durch welche der Abströmraum 16 mit einem Auspuffraum 24 kommuniziert.

Der Auspuffraum ist durch das Schaltkammergehäuse 1 nach aussen begrenzt und schliesst den Abströmraum 16 vollständig ein. Nach aussen kommuniziert er über Öffnungen 34 mit einem isoliergasgefüllten Gasvolumen, welches bei Betrieb eines die Schaltkammer enthaltenden Schalters dielektrisch stark belastet ist und dielektrisch hoch beanspruchte Isolatoren enthält. Nach rechts ist der Auspuffraum 24 durch einen der Führung des Nennstromkontakts 7 dienenden ringförmigen Ansatz am Schaltkammergehäuse 1 begrenzt und nach links durch einen ans Schaltkammergehäuse 1 angeformten oder an diesem mit nicht dargestellten Verbindungsmitteln starr befestigten Flansch 25. Der Flansch ist auf einem das Schaltkammergehäuse 1 tragenden Isolator 26 abgestützt und trägt auf der vom Stützisolator 26 abgewandten Seite eine Montageeinheit 27, welche mit Hilfe einer Schraubverbindung 28 am Flansch 25 festgesetzt ist.

Die Montageeinheit 27 enthält in koaxialer Anordnung die beiden Formteile 17 und 20, wobei das Formteil 20 innen und das Formteil 17 aussen angeordnet ist. Das Formteil 20 trägt ein ringförmiges Führungselement 29, welches gegebenenfalls aus einem elektrisch gut leitendem Lagermetall gebildet ist. Das Führungselement 29 bildet mit dem Lichtbogenkontakt 3 eine Gleitführung. Ist das Führungselement 29 stromleitend ausgebildet, so kann es auch den Stromübergang vom Formteil 20 bzw. der Montageeinheit 27 zum Lichtbogenkontakt 3 sicherstellen. Das Formteil 20 trägt auch eine Dichtung 30, welche verhindert, dass im Abströmraum 16 befindliches heisses Auspuffgas durch einen zwischen Lichtbogenkontakt 3 und dem Formteil 20 stets vorhandenen, schmalen Ringspalt direkt am Führungselement 29 wirksam werden kann. Gegebenenfalls kann eine ähnliche Dichtung zum Schutz des Führungselements 18 auch an der Innenseite des Kolbens 10 angebracht werden. Ersichtlich enthält das Formteil 20 einen Aussenflansch 31 und das Formteil 17 einen Innenflansch 32, welcher gegenüber seiner dem Flansch 25 zugewandten Stirnfläche in axialer Richtung nach rechts versetzt ist. Das Formteil 17 weist ferner an seiner linken Stirnseite Muttergewinde auf, welche zur Aufnahme nicht bezeichneter Schrauben der Schraubverbindung 28 bestimmt sind.

Bei geschlossener Kontaktanordnung 2 der Schaltkammer (obere Hälfte der Figur) verläuft der Pfad eines in der Schaltkammer geführten grossen Kurzschlussstroms im allgemeinen von einem nicht dargestellten ersten Stromanschluss über einen elektrisch leitend ausgeführten Abschnitt des Schaltergehäuses 1, einen im Inneren dieses Abschnitts gehaltenen Gleitkontakt 1', welcher zugleich als Führungselement einer Gleitführung für den Zylinder der Kompressionsvorrichtung 11 resp. den Nennstromkontakt 7 wirkt, und den Nennstromkontakt 8 zu einem ebenfalls nicht ersichtlichen zweiten Stromanschluss. Beim Abschalten des Stroms wird der Lichtbogenkontakt 3 durch einen nicht dargestellten Schalterantrieb nach links bewegt und werden zunächst die Nennstromkontakte 7, 8 geöffnet. Der Strom kommutiert von den Nennstromkontakten in einen die beiden Lichtbogenkontakte 3, 4 enthaltenden Strompfad, welcher nun vom Nennstromkontakt 7, den Zylinderboden 9, den Lichtbogenkontakt 3 und den Lichtbogenkontakt 4 zum zweiten Stromanschluss verläuft. Nach dem Trennen der Lichtbogenkontakte bildet sich ein Schaltlichtbogen, welcher in der Lichtbogenzone 14 heisses Lichtbogengas hohen Drucks erzeugt (untere Hälfte der Figur). Ein Teil des heissen Lichtbogengases entweicht als Auspuffgas in den hohlen Lichtbogenkontakt 3 und strömt durch den Gasdurchlass 22 in den Abströmraum 16, in dem Druck, Temperatur, Strömungsgeschwindigkeit und/oder Strömungsrichtung des Auspuffgases durch geeignetes Führen und Halten der Gasströmung geändert werden. Über die Öffnung 23 in den Auspuffraum 24 austretendes Gas weist dann bereits verbesserte dielektrische Eigenschaften auf. Im Auspuffraum 24 regeneriert das austretende Gas weiter und weist dann nach Verlassen des Auspuffraums 24 über die Öffnungen 34 in den umgebenden Gasraum eine Qualität auf, die ausreicht, um im dielektrisch stark belasteten Gasraum und den im Gasraum vorgesehenen und der Einwirkung des Gases sowie der Einwirkung starker elektrischer Felder ausgesetzter Teile, wie dem Stützisolator 26 oder einem ins Schaltkammergehäuse integrierten Löschkammerisolator, elektrische Überschläge zu vermeiden.

Alternativ kann der Strompfad bei geschlossener Kontaktanordnung 2 vom nicht dargestellten ersten Stromanschluss über den Flansch 25, die Montageeinheit 27, das nun als Gleitkontakt ausgebildete Führungselement 29, den Lichtbogenkontakt 3, den Zylinderboden 9 und die Nennstromkontakte 7, 8 zum zweiten Stromanschluss verlaufen.

Beim Abschalten eines kleinen Kurzschlussstroms reicht das im Heizvolumen 12 gebildete Löschgas zur erfolgreichen Beblasung des Schaltlichtbogens gegebenenfalls nicht aus. Zur Beblasung wird dann Löschgas aus dem Kompressionsvolumen 13 verwendet, welches beim Ausschalten durch Komprimieren in der Kompressionsvorrichtung 11 erzeugt wurde.

Dadurch, dass der Kolben 10 an der Wand 15 gehalten ist, kann eine einzige Montageeinheit 27 mehrere der bei Betrieb der Schaltkammer anfallenden Funktionen übernehmen, für die sonst mehrere Montageeinheiten benötigt werden. Zu diesen Funktionen rechnen insbesondere:
das geeignete Führen und Halten des aus dem Lichtbogenkontakt 3 ausströmenden Auspuffgases durch die den Auspuffraum 16 begrenzende Wand 15,
das Abgrenzen und Abdichten des Kompressionsvolumens 13 gegen den Auspuffraum 24 durch den Kolben 10 und die am Kolben gehaltene Dichtung 19,
das Führen des Lichtbogenkontakts 3 mit Hilfe der Führungselemente 18 und 29,
der Schutz des Führungselements 29 vor dem heissen Auspuffgas durch die Dichtung 30, und
gegebenenfalls das Führen von Strom mit Hilfe des gegebenenfalls als elektrischer Gleitkontakt ausgeführten, zwischen Montageeinheit 27 und Lichtbogenkontakt 3 angeordneten Führungselements 29.

Eine weitere Funktion übernimmt die Montageeinheit durch die Halterung eines Steuerventils 33, welches am Kolben 10 angeordnet ist und die Zufuhr von Isoliergas ins Kompressionsvolumen 13 beim Schliessen der Kontaktanordnung 2 steuert. Dadurch dass, die Wand 15 einen verjüngt ausgebildeten Abschnitt 21 aufweist, kann das Ventil 33 in einem an den Auspuffraum 24 und nicht an den Abströmraum 16 angrenzenden äusseren Abschnitt des Kolbens 10 angeordnet werden. Das Ventil 33 ist dann nicht mehr der direkten Einwirkung des aus dem Lichtbogenkontakt 3 strömenden, heissen Auspuffgases ausgesetzt.

Bei der Montage der Schaltkammer werden die beiden Formteile 17 und 20 zusammengesteckt und als Montageeinheit 27 am Gehäuseflansch 25 mit Hilfe der Schraubverbindung 28 festgesetzt. Die Dicke des Aussenflanschs 31 ist etwas grösser als der durch das Versetzen erzeugte Abstand des Innenflanschs 32 von der Stirnfläche des Formteils 20. Daher wird der Aussenflansch 31 beim Herstellen der Schraubverbindung 28 zwischen Flansch 25 und Innenflansch 32 festgeklemmt und wird so eine starre Befestigung der Montageeinheit 27 am Schaltkammergehäuse 1 erreicht. Vor den definitiven Festsetzen des Montageteils 27 kann ein ebenfalls als Montageeinheit ausgebildetes Teil der Kontaktanordnung 2, welches den Lichtbogenkontakt 3, den Zylinderboden 9, den als Zylinderwand wirkenden Nennstromkontakt 7 und die Isolierdüse 6 umfasst, von rechts ins Schaltkammergehäuse 1 eingeschoben und in die aus der Figur ersichtliche Position gebracht werden. Nach dem Einbau der feststehenden Kontakte 4 und 8 sowie weiterer nach rechts sich anschliessender Elemente, wie etwa eines weiteren Auspuffraums, und nach Anbringen zweier Stromanschlüsse am Gehäuse, von denen der eine mit dem aus der Figur ersichtlichen Abschnitt des Schaltkammergehäuses 1 und der andere mit einem von diesem Abschnitt elektrisch isolierten Gehäuseabschnitt verbunden ist, kann dann die Schaltkammer fertiggestellt werden.

Dadurch, dass feststehende Teile der Kontaktanordnung 2, wie der Kolben 10, der Abströmraum 16, die beiden Führungselemente 18 und 29 sowie die Dichtungen 19 und 30 und eine gegebenenfalls an der Innenseite des Kolbens 10 vorgesehene weitere Dichtung, in eine Montageeinheit 27 integriert sind, kann die Fertigung der Schaltkammer vereinfacht werden. Die Montageeinheit 27 kann in fertigungstechnisch vorteilhafter Weise vorgefertigt und nachfolgend bei der Montage der Schaltkammer in einem einzigen Montageschritt am Flansch 25 angeordnet und nach Montage und Justierung einer bewegliche Teile der Kontaktanordnung, wie Lichtbogenkontakt 3 und Nennstromkontakt 7, umfassenden Montageeinheit definitiv am Flansch 25 festgesetzt werden.

Dadurch, dass die Montageeinheit 27 zwei zusammensteckbare Formteile 17 und 20 aufweist, können bestimmte funktionelle Teile, wie etwa der Kolben 10, in einem kostengunstigen Giessverfahren in die Montageeinheit 27 eingeformt werden. Grundsätzlich ist dies auch möglich, wenn die Montageeinheit 27 lediglich einen Formkörper enthält. Es ist dann aber gegebenenfalls notwendig, diesen Formkörper spanabhebend nachzubearbeiten.

### BEZUGSZEICHENLISTE

- 1: Gehäuse
- 1': Gleitkontakt
- 2: Kontaktanordnung
- 3, 4: Lichtbogenkontakte
- 5: Achse
- 6: Isolierdüse
- 7, 8: Nennstromkontakte
- 9: Zylinderboden
- 10: Kolben
- 11: Kompressionsvorrichtung
- 12: Heizvolumen
- 13: Kompressionsvolumen
- 14: Lichtbogenzone
- 15: Wand
- 16: Abströmraum
- 17: Formteil
- 18: Führungselement
- 19: Dichtungsring
- 20: Formteil
- 21: Wandabschnitt
- 22: Gasdurchlass
- 23: Öffnung
- 24: Auspuffraum
- 25: Flansch
- 26: Stützisolator
- 27: Montageteil
- 28: Schraubverbindung
- 29: Führungselement
- 30: Dichtung
- 31: Aussenflansch
- 32: Innenflansch
- 33: Steuerventil
- 34: Öffnungen

## Patentansprüche

1. Schaltkammer für einen gasisolierten Hochspannungsschalter mit
einem isoliergasgefüllten Gehäuse (1),
einer im Gehäuse (1) gehaltenen Kontaktanordnung (2) mit zwei längs einer Achse (5) relativ zueinander verschiebbaren Lichtbogenkontakten (3, 4), von denen einer (3) rohrförmig ausgebildet ist,
einem in die Wand des rohrförmigen Lichtbogenkontakts (3) eingeformten Gasdurchlass (22),
einem um den rohrförmigen Lichtbogenkontakt (3) geführten Abströmraum (16) mit einer feststehend gehaltenen Wand (15),
einem den Abströmraum (16) einschliessenden Auspuffraum (24), der über eine in der Wand (15) des Abströmraums (16) vorgesehene Öffnung (23) mit dem Abströmraum (16) kommuniziert,
einer Gleitführung für den rohrförmigen Lichtbogenkontakt (3), und
einer Kompressionsvorrichtung (11) mit einem feststehenden, ringförmig ausgebildeten Kolben (10), durch den der rohrförmige Kontakt (3) geführt ist,
wobei der Kolben (10) an der Wand (15) des Abströmraums (16) gehalten ist und auf einer dem rohrförmigen Lichtbogenkontakt (3) zugewandten Innenseite ein erstes Führungselement (18) der Gleitführung trägt, und wobei die Wand (15) und der Kolben (10) Teil einer am Schaltkammergehäuse (1) befestigten Montageeinheit (27) sind,
**dadurch gekennzeichnet, dass** die Montageeinheit (27) zwei durch Zusammenstecken lösbar miteinander verbundene Formteile (17, 20) aufweist, von denen das erste (17) die Wand (15) des Abströmraums (16) und den Kolben (10) der Kompressionsvorrichtung (11) bildet und das zweite (20) ein zweites Führungselement (29) der Gleitführung trägt.

2. Schaltkammer nach Anspruch 1, **dadurch gekennzeichnet, dass** das zweite Führungselement (29) aus einem elektrisch gut leitenden Lagermetall gebildet ist und der Stromübertragung von der Montageeinheit (27) auf den rohrförmigen Lichtbogenkontakt (3) dient.

3. Schaltkammer nach einem der Ansprüche 1 oder 2, **dadurch gekennzeichnet, dass** die Montageeinheit (27) eine das zweite Führungselement (29) gegenüber dem Abströmraum (16) abschirmende Dichtung (30) trägt.

4. Schaltkammer nach einem der Ansprüche 1 bis 3, **dadurch gekennzeichnet, dass** mindestens ein erstes (17) beider Formteile (17, 20) auf einem ans Gehäuse (1) der Schaltkammer angeformten oder mit diesem starr verbundenen Flansch (25) aufgesetzt und mit dem Flansch kraftschlüssig verbunden ist.

5. Schaltkammer nach Anspruch 4, **dadurch gekennzeichnet, dass** das zweite Formteil (20) mit Hilfe einer Schraubverbindung (28) zwischen dem Flansch (25) und dem ersten Formteil (17) verklemmt ist.

6. Schaltkammer nach einem der Ansprüche 1 bis 5, **dadurch gekennzeichnet, dass** der Kolben (10) an einem verjüngt ausgeführten Abschnitt (21) der Wand (15) gehalten ist und ein Steuerventil (33) trägt, das in einem an den Auspuffraum (24) angrenzenden äusseren Abschnitt des Kolbens (10) angeordnet ist.

## Claims

1. Switching chamber for a gas-insulated high-voltage switch having a housing (1) which is filled with insulating gas,
having a contact arrangement (2) which is held in the housing (1) and has two arcing contacts (3, 4), which can be moved relative to one another along an axis (5), one (3) of which is tubular,
a gas passage (22) which is formed in the wall of the tubular arcing contact (3),
an outlet-flow area (16) which is passed around the tubular arcing contact (3) and has a wall (15) which is held stationary,
an exhaust area (24) which encloses the outlet-flow area (16) and communicates with the outlet-flow area (16) via an opening (23) which is provided in the wall (15) of the outlet-flow area (16),
a sliding guide for the tubular arcing contact (3), and
a compression apparatus (11) with a stationary, annular piston (10), through which the tubular contact (3) is passed,
wherein the piston (10) is held on the wall (15) of the outlet-flow area (16) and is fitted with a first guide element (18) of the sliding guide on an inner face, facing the tubular arcing contact (3), and wherein the wall (15) and the piston (10) are part of a mounting unit (27) which is attached to the switching chamber housing (1),
**characterized in that** the mounting unit (27) has two mouldings (17, 20) which are detachably connected to one another by plugging them together, the first (17) of which forms the wall (15) of the outlet-flow area (16) and the piston (10) of the compression apparatus (11), and the second (20) of which is fitted with a second guide element (29) of the sliding guide.

2. Switching chamber according to Claim 1, **characterized in that** the second guide element (29) is formed from an electrically highly conductive bearing metal and is used to transmit current from the mounting unit (27) to the tubular arcing contact (3).

3. Switching chamber according to one of Claims 1 or 2, **characterized in that** the mounting unit (27) is fitted with a seal (30) which screens the second guide element (29) from the outlet-flow area (16).

4. Switching chamber according to one of Claims 1 to 3, **characterized in that** at least one first (17) of the two mouldings (17, 20) is placed on a flange (25), which is integrally formed on the housing (1) of the switching chamber or is rigidly connected to it, and is connected to the flange with a force fit.

5. Switching chamber according to Claim 4, **characterized in that** the second moulding (20) is clamped between the flange (25) and the first moulding (17), with the aid of a screw connection (28).

6. Switching chamber according to one of Claims 1 to 5, **characterized in that** the piston (10) is held on a tapered section (21) of the wall (15) and is fitted with a control valve (33) which is arranged in an outer section of the piston (10), adjacent to the exhaust area (24).

## Revendications

1. Chambre de commutation pour un commutateur haute tension à isolement gazeux comprenant un boîtier (1) rempli de gaz isolant, un arrangement de contacts (2) maintenu dans le boîtier (1) et muni de deux contacts d'arc (3, 4) qui peuvent coulisser l'un par rapport à l'autre le long d'un axe (5) et dont l'un (3) est de forme tubulaire, un passage de gaz (22) pratiqué dans la paroi du contact d'arc tubulaire (3), un espace d'évacuation (16) qui passe à travers le contact d'arc tubulaire (3) et muni d'une paroi (15) maintenue en position fixe, un espace d'échappement (24) qui englobe l'espace d'évacuation (16) et qui communique avec l'espace d'évacuation (16) par le biais d'une ouverture (23) prévue dans la paroi (15) de l'espace d'évacuation (16), un guide de glissement pour le contact d'arc tubulaire (3) et un dispositif de compression (11) muni d'un piston (10) fixe de forme annulaire à travers lequel passe le contact d'arc tubulaire (3), le piston (10) étant maintenu à la paroi (15) de l'espace d'évacuation (16) et comportant un premier élément de guidage (18) du guide de glissement sur le côté intérieur qui fait face au contact d'arc tubulaire (3) et la paroi (15) ainsi que le piston (10) faisant partie d'une unité de montage (27) fixée au boîtier de la chambre de commutation (1), **caractérisée en ce que** l'unité de montage (27) présente deux pièces façonnées (17, 20) reliées entre elles de manière amovible par emboîtement dont la première (17) forme la paroi (15) de l'espace d'évacuation (16) et le piston (10) du dispositif de compression (11) et la deuxième (20) comporte un deuxième élément de guidage (29) du guide de glissement.

2. Chambre de commutation selon la revendication 1, **caractérisée en ce que** le deuxième élément de guidage (29) est formée par un métal antifriction bon conducteur électrique et sert à la transmission du courant de l'unité de montage (27) au contact d'arc tubulaire (3).

3. Chambre de commutation selon l'une des revendications 1 ou 2, **caractérisée en ce que** l'unité de montage (27) comporte une garniture d'étanchéité (30) qui isole le deuxième élément de guidage (29) par rapport à l'espace d'évacuation (16).

4. Chambre de commutation selon l'une des revendications 1 à 3, **caractérisée en ce qu'**au moins une première (17) des deux pièces façonnées (17, 20) repose sur une bride (25) formée sur le boîtier (1) de la chambre de commutation ou reliée à demeure avec celle-ci et elle est reliée par adhérence avec la bride.

5. Chambre de commutation selon la revendication 4, **caractérisée en ce que** la deuxième pièce façonnée (20) est serrée à l'aide d'un assemblage vissé (28) entre la bride (25) et la première pièce façonnée (17).

6. Chambre de commutation selon l'une des revendications 1 à 5, **caractérisée en ce que** le piston (10) est maintenu à une section (21) de la paroi (15) qui se rétrécit et comporte une vanne de commande (33) qui est disposée dans une section extérieure du piston (10) juxtaposée à l'espace d'échappement (24).
